# FASCICULE DE BREVET EUROPEEN

(11) **EP 0 068 145 B1**
(45) Date de publication et mention de la délivrance du brevet: **14.01.1987**
(21) Numéro de dépôt: 82104557.2
(22) Date de dépôt: 25.05.1982
(51) Int. Cl.: B65D 85/24, B65D 83/02, B65D 73/00, B65D 67/02

(54) **Boîtier-distributeur pour chevilles destinées à la fixation des vis et analogues**
Abgabevorrichtung für Dübel bestimmt zum Befestigen von Schrauben und dergleichen
Dispenser for dowels adapted to the fastening of screws and the like

(30) Priorité: 30.06.1981 FR 8112863
(43) Date de publication de la demande: 05.01.1983
(73) Titulaire: VYNEX, Société anonyme, 08160 Flize (FR)
(72) Inventeur: Baudet, Michel, F-08160 Flize (FR)
(74) Mandataire: Casalonga, Axel

## Description

Les chevilles de fixation destinées à être enfoncées dans les revêtements de matériaux de construction, tels que ciment, brique ou plâtre, pour permettre la fixation de vis, clous, crochets ou autres, sont généralement vendues au détail soit dans des boîtes en carbon ou en plastique, soit sur un présentoir en forme de grille.

Ces dispositions présentent l'inconvénient de nécessiter l'utilisation des deux mains pour retirer une cheville de sa boîte ou de sa grille, sauf si cette dernière est préalablement posée sur une surface, mais ce qui est difficile lorsque l'utilisateur est juché sur une échelle ou analogue.

Il est connu par le brevet U.S. 2 122 003 de réaliser un chargeur, plus particulièrement destiné à recevoir des cartouches, constitué d'une feuille métallique à bords rabattus en forme de U pour retenir les cartouches, disposées transversalement par leurs extrémités, cet élément comportant sur sa face dorsale et aux deux bouts des découpes formant des pattes de retenue orientées dans le même sens, de sorte qu'une fois introduites par un bout les cartouches ne peuvent sortir que par l'autre bout lorsqu'un effort est exercé vers l'extérieur sur le dos d'une ou des cartouches. Un tel chargeur cependant nécessite des découpes dans la partie de fond et l'orientation des pattes, qui ne peut être modifiée, entraîne un sens unique d'entrée et de sortie des cartouches, ce qui présente un inconvénient si l'on veut équiper le, ou retirer du, chargeur des cartouches de deux sortes différentes.

La présente invention a pour but de réaliser un boîtier-présentoir qui permet à la fois la tenue des chevilles pa jallêlement les unes aux autres, la vision immédiate du nombre de chevilles dont on dispose, et l'extraction commode des chevilles une à une par un simple mouvement du pouce.

A cet effet, tel qu'il est revendiqué, le boîtier distributeur d'objets de l'invention comprend une feuille de matière plastique ou autre de forme rectangulaire, convenablement coupée et mise en forme, dont deux rebords opposés sont repliés d'un même côté en U de manière que les extrémités de ces rebords restent distantes l'une de l'autre d'un espacement convenable pour permettre une poussée manuelle sur les objets contenus dans le boîtier et des moyens pour créer une rétention élastique du contenu du boîtier, lesdits moyens comprenant des enfoncements vers l'intérieur de parties du fond du boîtier situés en face de l'espacement, ainsi qu'il est connue du brevet US-A-2122 003. > > Selon l'invention, le boîtier-distributeur qui est prévu pour contenir des chevilles destinées à la fixation de vis ou analogues présente des arêtes continues, pourvues chacune d'un desdits enfoncements. Dans un mode de réalisation préféré, les deux rebords opposés de forme rectangulaire sont repliés vers l'intérieur du boîtier sur un angle légèrement supérieur à 90°, de manière à ce que leurs extrémités viennent serrer élastiquement les chevilles contre le fond du boîtier.

Le boîtier présentoir est de préférence réalisé à l'aide d'une feuille de matière plastique transparente ou translucide conformée par pliage ou extrusion, les chevilles se trouvant dans le boîtier sont en partie découvertes sur la face avant ouverte alors qu' elles sont totalement protégées par le fond fermé du boîtier.

L'extraction des chevilles se fait aisément en tenant le boîtier d'une main et en utilisant le pouce de cette main pour faire avancer les chevilles une par une et les sortir du boîtier-distributeur.

On obtient ainsi un boîtier-distributeur fabriqué d'une façon très simple et donc peu onéreuse, protégeant parfaitement les chevilles sans qu'elles puissent tomber ou échapper, sauf geste volontaire, dont l'encombrement est minimum et offrant a l'extérieur une surface unie, plane, donc ne risquant pas un accrochage par exemple à l'intérieur à'une boîte à outils.

L'invention sera maintenant décrite en se référant à une forme de réalisation représentée à titre d'exemple au dessin annexé, dans lequel:
- la figure est une vue en perspective d'un distributeur conforme à l'invention.

Comme on le voit d'après la figure, le boîtier-distributeur se présente sous la forme d'un étui allongé dans lequel les chevilles sont disposées côte à côte sur une seule rangée. Cet étui est constitué d' une feuille thermoplastique 1 de forme rectangulaire, par exemple du PVC, polystyrène ou autre analogue, dont deux des bords 2, 3 sont repliés en forme de U d'un même côté de manière à laisser du fond 4 d'un U au fond 5 de l'autre une distance égale à la hauteur de la cheville à recevoir, la largeur de l'U étant sensiblement égale au diamètre d'une cheville; les extrémités des bords repliés 6 -7 laissant entre elles un espacement suffisamment large pour que, par exemple, le pouce de l'utilisateur puisse être en contact avec les chevilles sans être géné par les bords 2, 3.

De manière à retenir les chevilles, les arêtes libres telles 8, 9 de la partie de feuille 1 formant le dos présentent des enfoncements 10, 11 dirigés vers l'intérieur de manière à retenir les chevilles 14 dans l'étui. Ces enfoncements sont pratiqués dans la partie centrale de cette face correspondant à la partie ouverte sur l'autre face - Ils peuvent également être pratiqués aux extrémités des ailes 6 et 7 ou à tout autre endroit de l'extrémité de l'étui. De plus, et avantageusement, les bords sont légèrement pliés aux arêtes 12 et 13 sur un angle de plus de 90° de manière que les extrémités 6 et 7 viennent serrer élastiquement les chevilles sur le fond 1.

Pour faire sortir les chevilles, il suffit, tenant le distributeur d'une main, de faire pression par le pouce sur l'une des chevilles de manière à éjecter la cheville située sur le bord l'arête libre (8,9) correspondante pourvu d'un enfoncement (10,11). On peut ainsi facilement prélever les chevilles une à une sans qu'elles puissent échapper lorsqu'on laisse le boîtier-distributeur au repos.

La feuille plastique dont est formé l'étrier peut être naturellement incolore ou, au contraire est colorée, par exemple de manière à correspondre à une indication de dimension des chevilles qui y sont contenues.

Enfin, on pourrait éventuellement associer deux étriers ou bôitier-distributeurs selon l'invention dos à dos, par exemple par collage si cela s'avérait avantageux. On peut également obtenir un tel profil directement par extrusion.

## Revendications

1. Boîtier-distributeur d'objets comprenant a) une feuille de matière plastique ou autre, de forme rectangulaire, convenablement coupée et mise en forme dont deux rebords opposés (2.3) sont repliés d'un même côté en U de manière que les extrémités (6,7) de ces rebords restent distantes l'une de l'autre d'un espacement convenable pour permettre une poussée manuelle sur les objets contenus dans le boîtier et b) des moyens pour créer une rétention élastique du contenu du boîtier, lesdits moyens comprenant des enfoncements (10,11) vers l'intérieur de parties du fond du boîtier situés en face de l'espacement caractérisé en ce que le boîtier-distributeur qui est prévu pour contenir des chevilles destinées à la fixation de vis ou analogues présente des arêtes continues, pourvues chacune d'un desdits enfoncements.

2. Boîtier-distributeur selon la revendication 1, caractérisé en ce que les deux rebords opposés (2,3) de forme rectangulaire sont repliés vers l' intérieur du boîtier sur un angle légèrement supérieur à 90°, de manière à ce que leurs extrémités (6,7) viennent serrer élastiquement les chevilles contre le fond du boîtier.

## Claims

1. Dispenser case for articles comprising a) a sheet of plastic or other material, rectangular in shape, suitably cut and shaped, whose two opposed edges (2, 3) are folded back into a U on the same side so that the ends (6, 7) of these edges remain separated from each other by a suitable gap to permit a manual push on the articles held in the case and b) means for creating a resilient retention of the contents of the case, the said means comprising inward depressions (10,11) of bottom parts of the case which are situated facing the gap, characterized in that the dispenser case, which is intended to contain wall-plugs intended for fixing screws or similar items, has continuous ridges, each provided with one of the said depressions.

2. Dispenser case according to Claim 1, characterized in that the two opposed edges (2, 3) of rectangular shape are folded back towards the interior of the case over an angle which is slightly greater than 90°, so that their ends (6, 7) resiliently clasp the wall-plugs against the bottom of the case.

## Patentansprüche

1. Ausgabekasten für Gegenstände, bestehend aus a) einer rechteckigen, zweckmässig zugeschnittenen und gestalteten Folie aus Kunststoff oder sonstigem Material, an der zwei gegenüberliegende Falze (2, 3) auf derselben Seite so zu einem U gefaltet sind, dass die Enden (6, 7) dieser Falze um einen zweckmässigen Zwischenraum voneinander getrennt bleiben, damit die im Kasten enthaltenen Gegenstände von Hand herausgeschoben werden können, und b) Mitteln zur elastischen Rückhaltung der im Kasten enthaltenen Gegenständ; wobei diese Mittel aus dem Zwischenraum zugewandten, ins Innere von Bodenteilen des Kastens weisenden Vertiefungen (10, 11) bestehen, dadurch gekennzeichnet, dass der Ausgabekasten, der zur Aufnahme von für Befestigungsschrauben oder dergleichen bestimmten Dübeln vorgesehen ist, durchgehende Leisten aufweist, deren jede mit einer der besagten Vertiefungen versehen ist.

2. Ausgabekasten nach Anspruch 1, dadurch gekennzeichnet, dass die beiden gegenüberliegenden Falze (2, 3) rechteckiger Gestalt um einen etwas grösseren Winkel als 90° nach Innen in den Kasten gefaltet sind, so dass ihre Enden (6, 7) die Dübel elastisch gegen den Boden des Kastens drücken.
